# FASCICULE DE BREVET EUROPEEN

(11) **EP 1 107 913 B1**
(45) Date de publication et mention de la délivrance du brevet: **05.06.2002**
(21) Numéro de dépôt: 99932926.1
(22) Date de dépôt: 20.07.1999
(51) Int. Cl.: B65B 55/02

(54) **PROCEDE DE DECONTAMINATION EXTERNE D'UN OBJET EMBALLE**
VERFAHREN ZUR EXTERNEN DEKONTAMINATION EINES VERPACKTEN GEGENSTANDS
METHOD FOR EXTERNAL DECONTAMINATION OF A PACKAGED OBJECT

(30) Priorité: 27.08.1998 FR 9810928
(43) Date de publication de la demande: 20.06.2001
(73) Titulaire: Becton Dickinson France, 38800 Le Pont-de-Claix (FR)
(72) Inventeur: PORRET, Jean-Yves, F-38610 Gières (FR); GRIMARD, Jean-Pierre, F-38450 Vif (FR)
(74) Mandataire: Guerre, Dominique
(86) Numéro de dépôt international: FR9901779
(87) Numéro de publication internationale: WO0012388

(56) Documents cités:
- WO-A-94/14657
- FR-A- 2 348 109

## Description

La présente invention concerne la décontamination externe d'un objet emballé connu en soi, notamment dans le domaine médical ou pharmaceutique.

De manière générique, les objets emballés concernés par le procédé de décontamination selon l'invention, comprennent :
- l'objet proprement dit, dont au moins la surface externe est à l'état décontaminé ;
- une enveloppe fermée contenant ledit objet, dont l'intérieur est à l'état décontaminé ;
- et un moyen de filtration assurant un passage gazeux au travers de l'enveloppe, mais dont le seuil de coupure est déterminé pour arrêter le passage d'agents contaminants vers l'intérieur de l'enveloppe.

Par "contamination" ou "contaminé", on entend tout état sur ou dans un objet, non contrôlé ou maîtrisé, caractérisé par la présence de toute substance biologique ou d'origine biologique, non désirée, par exemple un agent pathogène, et/ou de toute substance non biologique, par exemple à l'état discret ou sous forme de particules, susceptible de servir de vecteur ou support à ladite substance biologique non désirée.

En conséquence de la définition précédente, un agent contaminant selon l'invention comprend une substance biologique et/ou une substance non biologique, telles que précédemment définies.

Par "décontaminé" ou "décontamination", on entend tout niveau limité ou contrôlé de contamination sur ou dans un objet.

Par "stérile" ou "stérilité", on entend un niveau de décontamination caractérisé notamment par l'absence statistique de toute substance biologique dans ou sur un objet.

Plus particulièrement, mais de manière non exclusive, la présente invention sera maintenant introduite, définie et décrite ci-après, par référence au domaine médical ou pharmaceutique, pour lequel il est souvent obligatoire d'éviter ou limiter toute contamination d'origine biologique en provenance d'un milieu extérieur.

Dans ce domaine particulier, et en se référant à l'activité industrielle et commerciale de la Demanderesse, cette dernière fabrique et vend des objets emballés répondant à la définition générique précédente, en ce que :
- l'objet proprement dit consiste par exemple en un contenant fermé ou non, dans lequel est disposée une charge consistant par exemple en une multiplicité de composants à usage médical ou pharmaceutique, à savoir des corps de seringues devant être remplis avec un médicament susceptible de se présenter sous diverses formes, et notamment sous forme liquide; ce contenant est complètement décontaminé, que l'on considère la surface externe, la surface interne, l'intérieur dudit contenant, ou encore la charge précitée; mais l'objet proprement dit, concerné par la présente invention, peut aussi consister en un seul produit à usage médical ou pharmaceutique ;
- l'enveloppe consiste en un sac fermé par exemple par soudure, dont la paroi est constituée par un matériau tel qu'un matériau thermo-plastique souple ; l'intérieur de ce sac est à l'état décontaminé, tandis que la surface externe du même sac demeure contaminée, c'est-à-dire non stérile ;
- le moyen de filtration consiste par exemple en une pièce d'un matériau notamment choisi parmi un matériau thermoplastique à l'état non tissé, un papier enduit, un matériau tissé présentant des micro-perforations ; cette pièce est fixée sur le matériau du sac ou enveloppe, par exemple par thermo-soudure, scellage, collage ; c'est ce moyen de filtration qui permet la "respiration" de l'objet emballé, en ce qu'il assure tout passage gazeux vers l'intérieur ou l'extérieur de l'enveloppe, par exemple pour procéder à la décontamination, et à l'intérieur de l'enveloppe, à l'extérieur de l'objet proprement dit, voire à l'intérieur de ce dernier, dans le cas d'un contenant lui-même pourvu de son propre moyen de filtration ; à titre d'exemple, le moyen de filtration est une pièce en matériau connu sous la dénomination "TYVEK®", et vendu par la Société DUPONT de NEMOURS ; la face interne du moyen de filtration précédemment défini demeure également à l'état décontaminé.

L'objet emballé précédemment exemplifié sert en pratique à introduire les composants précités à usage médical ou pharmaceutique, par exemple corps de seringue, d'un milieu extérieur vers et dans une enceinte à atmosphère contrôlée, dans laquelle lesdits composants sont déballés et utilisés ou consommés, par exemple pour produire en grande série des seringues pré-remplies avec un médicament.

A cette fin, il est nécessaire de procéder au préalable à la décontamination externe de l'objet emballé. De manière traditionnelle, elle peut être par exemple effectuée par passage de l'objet emballé dans un sas ou tunnel de décontamination, dans lequel la surface externe de l'enveloppe est exposée à un traitement décontaminant, par exemple illuminée avec un rayonnement stérilisant, tel qu'une lumière ultra-violette.

Par ailleurs, le document FR-A-2 348 109 décrit un procédé de décontamination d'un objet, comprenant les étapes selon lesquelles :
a) on dispose, outre dudit objet, d'une enveloppe comprenant un moyen de filtration assurant un passage du gaz au travers de ladite enveloppe, mais dont le seuil de coupure est déterminé pour arrêter le passage d'agents contaminants vers l'intérieur de ladite enveloppe ;
b) on décontamine ledit objet, en sorte que ledit objet dont la surface externe est à l'état décontaminé, par exemple stérile, est contenu à l'intérieur de l'enveloppe fermée, également à l'état décontaminé, par exemple stérile; et
c) on forme dans l'enveloppe au moins deux parties déterminant respectivement deux compartiments étanches l'un par rapport à l'autre, une première partie contenant ledit objet et une seconde partie comprenant la totalité du moyen de filtration.

Le document WO-A-94/14C57 décrit un procédé de décontamination d'un objet, selon lequel on décontamine la surface externe d'une enveloppe.

Un procédé de décontamination traditionnel est bien imparfait pour toutes sortes de raisons, tenant pour l'essentiel à l'existence sur l'objet emballé du moyen de filtration précédemment exemplifié :
- comme le moyen de filtration consiste en une pièce, rapportée et fixée sur le matériau de l'enveloppe proprement dite, les joints ainsi obtenus constituent en soi des "nids" de contamination, particulièrement difficiles à traiter par illumination avec un rayonnement décontaminant, par exemple ultra-violet ;
- le moyen de filtration constitue de toutes façons une partie opaque, dont l'ombre portée sur le reste de l'enveloppe contrarie ou affecte la décontamination de la partie correspondante de ladite enveloppe ;
- le moyen de filtration retient in situ les agents contaminants (par exemple bactéries) ; et une décontamination complète dudit moyen de filtration ne peut être assurée.

La présente invention vise à remédier à tous ces inconvénients..

L'invention a pour objet un procédé de décontamination externe d'un objet emballé, demeurant compatible avec la mise en oeuvre d'un moyen de filtration sur l'enveloppe fermée, mais permettant de s'affranchir de cette dernière lors de la décontamination externe de l'enveloppe.

L'invention s'applique à l'utilisation d'un procédé de décontamination d'un objet, comprenant les opérations consistant :
a) à disposer, outre dudit objet, d'une enveloppe comprenant un moyen de filtration assurant un passage gazeux au travers de ladite enveloppe, mais dont le seuil de coupure est déterminé pour arrêter le passage d'agents contaminants vers l'intérieur de ladite enveloppe ;
b) à décontaminer ledit objet, en sorte que ledit objet dont la surface externe est à l'état décontaminé, par exemple stérile, est contenu à l'intérieur de l'enveloppe fermée, également à l'état décontaminé, par exemple stérile; et
c) à former dans l'enveloppe au moins deux parties déterminant respectivement deux compartiments étanches l'un par rapport à l'autre, une première. partie contenant ledit objet et une seconde partie comprenant la totalité du moyen de filtration.
   Selon l'invention, l'utilisation comprend en outre, pour la décontamination externe dudit objet emballé, les opérations consistant :
d) à séparer ladite seconde partie de ladite première partie, notamment par découpe, en préservant l'étanchéité du premier compartiment ; puis
e) à soumettre seulement ladite première partie de l'enveloppe à une décontamination de la surface externe de l'enveloppe.

Par conséquent, selon l'invention, l'objet emballé est amené dans une conformation intermédiaire caractéristique, selon laquelle l'enveloppe est formée d'au moins deux parties déterminant respectivement deux compartiments étanches l'un par rapport à l'autre, à savoir une première partie contenant l'objet proprement dit, et une seconde partie comprenant la totalité du moyen de filtration.

Le procédé selon l'invention apporte par ailleurs un avantage inattendu, lorsque l'étape de décontamination de la surface externe de l'enveloppe est effectuée, non plus par illumination de l'objet emballé avec un rayonnement décontaminant, mais comporte une stérilisation par mise en contact de la surface externe avec une ambiance gazeuse stérilisante, notamment un gaz stérilisant, par exemple de l'oxyde d'éthylène. En effet, par différence avec un objet emballé traité par exemple de manière traditionnelle, l'ambiance gazeuse exerce son action stérilisante uniquement sur la surface externe de l'enveloppe, limitée à la première partie précédemment définie, c'est-à-dire sans le moyen de filtration ; de cette manière, l'ambiance gazeuse ne pénètre pas à l'intérieur de l'enveloppe souple, et éventuellement à l'intérieur de l'objet proprement dit, ce qui limite la consommation de gaz stérilisant d'une part, et limite le temps de traitement d'autre part, puisqu'en particulier il n'est plus nécessaire d'évacuer l'intérieur du sac souple et éventuellement de l'objet proprement dit. Ceci permet également d'éviter la présence dans l'enveloppe et éventuellement l'objet, d'éventuels résidus du gaz stérilisant.

Par ailleurs, toujours de manière inattendue, la conformation intermédiaire de l'objet emballé, selon l'invention peut être mise en oeuvre à une toute autre fin, à savoir pour obtenir le même objet sous forme conditionnée, mais intégrant un témoin d'intégrité avant déconditionnement. A cette fin, en partant de l'objet emballé tel que précédemment défini :
a) on évacue de l'intérieur de l'enveloppe le gaz contenu dans cette dernière, ou on remplit avec le gaz inerte, notamment à l'état décontaminé, l'intérieur de ladite enveloppe ;
b) puis on forme dans l'enveloppe au moins deux parties déterminant respectivement deux compartiments étanches l'un par rapport à l'autre, une première partie contenant ledit objet, et une seconde partie comprenant la totalité du moyen de filtration ;
c) on sépare la seconde partie de la première partie, en préservant l'étanchéité du premier compartiment ;
moyennant quoi la première partie de l'enveloppe, évacuée ou remplie, témoigne de l'intégrité du conditionnement de l'objet emballé.

Préférentiellement, pendant l'étape (a), on surremplit avec ledit gaz l'intérieur de l'enveloppe (3), en sorte de gonfler cette dernière.

De préférence, l'enveloppe est constituée par un matériau thermoplastique souple, et on obtient les deux parties dans l'enveloppe par fusion à chaud du matériau thermoplastique, selon au moins une ligne de soudure déterminant les deux dites parties et les deux dits compartiments.

Selon une possibilité, la décontamination de la surface externe de la première partie de l'enveloppe est effectuée par illumination avec un rayonnement décontaminant.

Selon une autre possibilité, la décontamination de la surface externe de la première partie de l'enveloppe comporte une étape de stérilisation effectuée par mise en contact de ladite surface externe avec une ambiance gazeuse stérilisante, notamment un gaz stérilisant, par exemple de l'oxyde d'éthylène.

La présente invention est maintenant décrite à titre d'exemple, par référence au dessin annexé, dans lequel :
- la figure 1 représente, en perspective, un objet emballé, avant mise en oeuvre du procédé de décontamination selon l'invention ;
- la figure 2 représente, une vue en perspective du même objet, dans sa conformation intermédiaire, toujours au cours du procédé de décontamination selon l'invention ;
- la figure 3 représente, de manière schématique, les différentes étapes du procédé de décontamination selon l'invention, en partant d'un objet emballé tel que représenté à la figure 2 ;
- la figure 4 représente l'objet emballé, dans sa conformation immédiatement avant l'étape de décontamination.

Un objet emballé 1, tel que traité selon le procédé de l'invention comprend :
- l'objet 2 proprement dit, dont au moins la surface externe 2a est à l'état décontaminé ;
- une enveloppe 3 fermée, contenant l'objet 2, dont l'intérieur est à l'état décontaminé ; cette enveloppe peut être obtenue à partir d'une gaine, ou à partir de deux flancs d'un matériau thermo-plastique souple, soudés par exemple par fusion à chaud, fusion à haute fréquence, fusion par ultrasons dudit matériau, selon une ligne de soudure déterminant en particulier deux joints 7 et 8 parallèles et extrêmes ;
- un moyen de filtration 4 assurant un passage gazeux au travers de l'enveloppe 2, dont le seuil de coupure est déterminé pour arrêter le passage d'agents contaminants vers l'intérieur de l'enveloppe ; comme dit plus haut, il s'agit par exemple d'une pièce complétant l'enveloppe 2, rapportée et fixée sur l'un et/ou les deux flancs de ladite enveloppe ; à titre d'exemple, le moyen de filtration 4 est une pièce d'un non-tissé d'un matériau thermoplastique, rapportée sur l'un des flancs de l'enveloppe et thermosoudée d'un côté sur le flanc inférieur (cf. Figure 1), et de l'autre côté sur le flanc supérieur selon la ligne 8, ainsi que selon ses bords transversaux.

L'objet emballé précédemment défini est représenté à gauche de la figure 3, avant mise en oeuvre du procédé selon l'invention, qui comprend les étapes suivantes :
a) on forme dans l'enveloppe 3 au moins deux parties 31 et 32 déterminant respectivement deux compartiments étanches 51 et 52 l'un par rapport à l'autre, une première partie 31 contenant l'objet 2, et une seconde partie 32 contenant la totalité du moyen de filtration 4 ; on obtient ainsi une conformation intermédiaire représentée à la figure 2, et sur la figure 3 de manière schématique au centre de cette dernière ; en pratique la séparation de la première partie 31 est obtenue par formation d'au moins une, voire deux lignes de soudure 6 par fusion à chaud du matériau thermo-plastique, puis découpe ; cette même séparation peut être obtenue par des techniques autres que le thermo-soudage, par exemple scellage ou collage ;
b) c'est seulement la première partie 31 de l'enveloppe 3 contenant l'objet 2 mais pas le moyen de filtration 4, étanche par rapport au milieu extérieur, que l'on soumet à l'étape de décontamination de la surface externe 3a de l'enveloppe 3, dans le tunnel de décontamination 11 menant à une enceinte 10 à atmosphère contrôlée, dans laquelle l'objet 2 est déconditionné.

L'objet conditionné résultant des étapes (a) et (b), est plus particulièrement représenté à la figure 4, ou dans la partie centrale et en bas de la figure 3.

## Revendications

1. Utilisation d'un procédé de décontamination d'un objet, comprenant les opérations consistant :
a) à disposer, outre dudit objet (2), d'une enveloppe (3) comprenant un moyen de filtration (4) assurant un passage gazeux au travers de ladite enveloppe (3), mais dont le seuil de coupure est déterminé pour arrêter le passage d'agents contaminants vers l'intérieur de ladite enveloppe (3);
b) à décontaminer ledit objet, en sorte que ledit objet (2) dont la surface externe (2a) est à l'état décontaminé, par exemple stérile, est contenu à l'intérieur (5) de l'enveloppe (3) fermée, également à l'état décontaminé, par exemple stérile ;
c) à former dans l'enveloppe (3) au moins deux parties (31) et (32) déterminant respectivement deux compartiments (51) et (52) étanches l'un par rapport à l'autre, une première partie (31) contenant ledit objet (2), et une seconde partie (32) comprenant la totalité du moyen de filtration (4) ;
utilisation comprenant en outre, pour la décontamination externe dudit objet emballé, les opérations consistant :
d) à séparer ladite seconde partie (32) de ladite première partie (31), notamment par decoupe, en préservant l'étanchéité du premier compartiment (51); puis
e) à soumettre seulement ladite première partie (31) de l'enveloppe (3) à une décontamination de la surface externe (3a) de l'enveloppe (3).

2. Utilisation selon la revendication 1, selon laquelle l'enveloppe (3) est constituée par un matériau thermoplastique souple, **caractérisée en ce qu'**on obtient les deux parties (31) et (32) dans l'enveloppe (3) par fusion à chaud du matériau thermoplastique, selon au moins une ligne de soudure (6) déterminant les deux dites parties (31) et (32) et les deux dits compartiments (51,52).

3. Utilisation selon la revendication 1, **caractérisée en ce que** la décontamination de la surface externe (3a) de la première partie (31) de l'enveloppe (3) est effectuée par illumination avec un rayonnement décontaminant.

4. Utilisation selon la revendication 1, **caractérisée en ce que** la décontamination de la surface externe (3a) de la première partie (31) de l'enveloppe (3) comporte une étape de stérilisation effectuée par mise en contact de ladite surface externe (3a) avec une ambiance gazeuse stérilisante, notamment un gaz stérilisant, par exemple de l'oxyde d'éthylène.

## Patentansprüche

1. Verwendung eines Verfahrens zur Dekontamination eines Gegenstands, welches die folgenden Schritte aufweist:
a) Anordnen einer Umhüllung (3) außerhalb des Gegenstands (2), wobei die Umhüllung ein Filtrationsmittel (4) aufweist, das einen Gasdurchtritt durch die Umhüllung (3) gewährleistet, dessen Blockierungsschwelle jedoch so bestimmt ist, dass es den Durchtritt von Kontaminanten ins Innere der Umhüllung (3) aufhält;
b) Dekontaminieren des Gegenstands, so dass der Gegenstand (2), dessen äußere Oberfläche (2a) im dekontaminierten, z.B. sterilen Zustand ist, im Innern (5) der geschlossenen Umhüllung (3) enthalten ist, die ebenfalls im dekontaminierten, z.B. sterilen Zustand ist;
c) Bilden mindestens zweier Teile (31) und (32) in der umhüllung (3), die jeweils zwei bezüglich zueinander dichte Abteile (51) und (52) bilden, von denen ein erster Teil (31) den Gegenstand (2) enthält und ein zweiter Teil (32) die Gesamtheit des Filtrationsmittels (4) enthält;
wobei die Verwendung für die äußere Dekontamination des eingepackten Gegenstands außerdem die folgenden Schritte aufweist:
d) Trennen des zweiten Teils (32) von dem ersten Teil (31), insbesondere durch Schneiden, indem man die Dichtheit des ersten Abteils (51) bewahrt; und
e) Aussetzen nur des ersten Teils (31) der Umhüllung (3) einer Dekontamination der äußeren Oberfläche (3a) der umhüllung (3).

2. Verwendung nach Anspruch 1, bei der die Umhüllung (3) aus einem nachgiebigen thermoplastischen Material besteht, **dadurch gekennzeichnet, dass** man die beiden Teile (31) und (32) in der Umhüllung (3) durch Heißschmelzen des thermoplastischen Materials entlang mindestens einer schweißlinie (6) erhält, welche die beiden Teile (31) und (32) sowie die beiden Abteile (51, 52) bestimmt.

3. Verwendung nach Anspruch 1, **dadurch gekennzeichnet, dass** die Dekontamination der äußeren Oberfläche (3a) des ersten Teils (31) der Umhüllung (3) durch Bestrahlen mit einer dekontaminierenden Strahlung bewirkt wird.

4. Verwendung nach Anspruch 1, **dadurch gekennzeichnet, dass** die Dekontamination der äußeren Oberfläche (3a) des ersten Teils (31) der Umhüllung (3) einen Sterilisationsschritt aufweist, der durch In-Kontakt-Bringen der äußeren Oberfläche (3a) mit einer sterilisierenden gasförmigen Umgebung, insbesondere einem sterilisierenden Gas, wie z.B. Ethylenoxid, bewirkt wird.

## Claims

1. Use of a process for the decontamination of an object, comprising the operations consisting:
a) in making available, in addition to the said object (2), a wrapper (3) comprising a means of filtration (4) providing for a gas flow through the said wrapper (3), but whose cutoff threshold is determined so as to prevent the flow of contaminating agents to the interior of the said wrapper (3);
b) in decontaminating the said object, so that the said object (2) whose external surface (2a) is in the decontaminated state, for example sterile, is contained in the interior (5) of the closed wrapper (3), also in the decontaminated state, for example sterile;
c) in forming in the wrapper (3) at least two parts (31) and (32) respectively determining two mutually leaktight compartments (51) and (52), a first part (31) containing the said object (2), and a second part (32) comprising the whole of the means of filtration (4);
use furthermore comprising, for the external decontamination of the said packaged object, the operations consisting:
d) in separating the said second part (32) from the said first part (31), in particular by cutting, while preserving the leaktightness of the first compartment (51); then
e) in subjecting only the said first part (31) of the wrapper (3) to a decontamination of the external surface (3a) of the wrapper (3).

2. Use according to Claim 1, according to which the wrapper (3) consists of a flexible thermoplastic, **characterized in that** the two parts (31) and (32) in the wrapper (3) are obtained by heat-melting the thermoplastic, along at least one weld line (6) determining the two said parts (31) and (32) and the two said compartments (51,52).

3. Use according to Claim 1, **characterized in that** the decontamination of the external surface (3a) of the first part (31) of the wrapper (3) is performed by illumination with a decontaminating radiation.

4. Use according to Claim 1, **characterized in that** the decontamination of the external surface (3a) of the first part (31) of the wrapper (3) comprises a sterilization step performed by placing the said external surface (3a) in contact with a sterilizing gaseous medium, especially a sterilizing gas, for example ethylene oxide.
